# FASCICULE DE BREVET EUROPEEN

(11) **EP 0 626 921 B1**
(45) Date de publication et mention de la délivrance du brevet: **19.07.1995**
(21) Numéro de dépôt: 93905396.3
(22) Date de dépôt: 16.02.1993
(51) Int. Cl.: B65D 30/00, B31B 37/00

(54) **RECIPIENT EN MATIERE SOUPLE, PROCEDE ET INSTALLATION POUR SA FABRICATION**
BIEGSAMER BEHÄLTER, VERFAHREN UND VORRICHTUNG ZU SEINER HERSTELLUNG
CONTAINER MADE OF FLEXIBLE MATERIAL, METHOD AND INSTALLATION FOR ITS FABRICATION

(30) Priorité: 28.02.1992 FR 9202627; 26.08.1992 FR 9210423
(43) Date de publication de la demande: 07.12.1994
(73) Titulaire: DOYEN, Louis, F-69005 Lyon (FR)
(72) Inventeur: DOYEN, Louis, F-69005 Lyon (FR)
(74) Mandataire: Bratel, Gérard
(86) Numéro de dépôt international: FR9300154
(87) Numéro de publication internationale: WO9316928

(56) Documents cités:
- EP-A- 0 334 242
- EP-A- 0 453 798
- DE-U- 8 908 015
- FR-A- 1 349 272
- FR-A- 2 045 375
- US-A- 4 452 378

## Description

La présente invention concerne un récipient en matière souple, réalisable notamment à partir de feuilles ou films en matière synthétique, simples ou complexes, qui est apte à recevoir un produit liquide, visqueux ou pulvérulent devant être versé pour son utilisation. Cette invention se rapporte aussi à un procédé de fabrication du récipient en cause, et à une installation destinée à la mise en oeuvre du procédé de fabrication dudit récipient.

On connaît, par le brevet français FR-A-1349272, un récipient en matière plastique en feuille, confectionné par soudure et découpage, qui présente deux faces latérales opposées et un fond reliant les deux faces, le fond étant replié pour réaliser avec les deux faces une configuration en "W" (vu en coupe verticale). Deux soudures latérales s'étendent sur toute la hauteur des deux faces, y compris la région du fond du récipient, pour assembler ces faces entre elles. Des soudures en ligne brisée ou curvilignes, dont les points de départ sont situés sur les soudures latérales à proximité du repli médian du "W", assemblent chaque face avec la zone du fond située en vis-à-vis. A leur extrémité supérieure, les deux faces latérales se resserrent et sont réunies l'une à l'autre selon une ligne, ce qui donne à l'ensemble du récipient à l'état rempli une allure générale conique.

Grâce à la constitution de sa partie inférieure, un tel récipient tient parfaitement debout. La forme prise par son fond lorsqu'il est rempli assure aussi une bonne répartition de la poussée exercée par le liquide qu'il contient. Lorsqu'il est vide, ce récipient peut être mis à plat, son fond de section en "W" formant soufflet.

Malgré leurs avantages, dont les principaux ont été rappelés ci-dessus, ces récipients sont limités dans leurs utilisations. En particulier, compte tenu de leur forme générale conique avec rétrécissement de leur partie supérieure, de tels récipients possèdent une capacité relativement limitée par rapport à leur encombrement, et ne conviennent guère pour des volumes importants, notamment des volumes supérieurs à un litre. L'adaptation de ces récipients à des volumes importants nécessiterait une augmentation exagérée de leur hauteur, avec pour conséquences néfastes un manque de rigidité et une diminution de leur stabilité en position debout.

Par ailleurs, les récipients actuels du genre considéré sont généralement dépourvus de moyens qui facilitent le versage de leur contenu, et on les utilise habituellement en sectionnant l'un des angles de leur partie supérieure. Il en résulte aussi que de tels récipients ne peuvent être rebouchés pour une bonne conservation de leur contenu non utilisé à la première ouverture et pour une réutilisation ultérieure de ce contenu.

Pour éviter ces inconvénients, il a déjà été proposé un récipient de ce genre présentant une allure générale sensiblement cylindrique ou tronconique, et possédant une partie supérieure sur laquelle est fixé un bouchon (voir le modèle d'utilité allemand DE-U-8908015). Dans ce récipient, toutefois, la partie supérieure est réalisée dans une feuille souple distincte de celle constituant les faces latérales, d'où une nécessité d'assemblage par soudure entre les faces latérales du récipient et sa face supérieure. De plus, cette face supérieure supportant le bouchon est elle-même peu rigide, ce qui rend incommode l'utilisation du récipient.

La présente invention vise à éliminer aussi ces derniers inconvénients.

A cet effet, dans le récipient en matière souple objet de l'invention, appartenant au genre précisé en dernier lieu, la partie supérieure est réalisée dans la même matière que les faces latérales, cette partie supérieure comportant une zone centrale située au sommet du récipient, sur laquelle est fixé le bouchon et, de part et d'autre de la zone centrale, deux zones sensiblement triangulaires qui s'enfoncent entre les deux faces latérales, de manière à définir des "creux", et qui se raccordent par un sommet en des points des soudures latérales situés à distance au-dessous du sommet du récipient, tandis que le bouchon possède une embase de forme carrée ou rectangulaire, située dans la zone centrale de la partie supérieure du récipient et occupant sensiblement toute l'étendue de cette zone centrale.

On comprend que la forme généralement cylindrique ou tronconique de ce récipient conduit à une augmentation sensible de son volume, l'invention permettant d'envisager des capacités allant jusqu'à 2 litres ou plus. Le bouchon situé dans la partie supérieure permet naturellement le versage et le rebouchage du récipient, qui dans l'ensemble réalise l'équivalent d'un flacon, d'une bouteille ou d'un petit bidon, tenant debout même partiellement vidé, tout en présentant des avantages supplémentaires résultant de sa souplesse : absence de rentrée d'air lors du versage du contenu d'où un jet de liquide parfait, et possibilité de mise à plat après utilisation, de sorte que le récipient forme un déchet de volume minimum. La présence du bouchon avec son embase est aussi avantageuse, en ce sens qu'elle renforce et rigidifie la partie supérieure du récipient et qu'elle offre un point de prise pour le guidage et la manipulation du récipient au cours de son processus de fabrication. En particulier, grâce à la forme de son embase, le bouchon peut être facilement dévissé et revissé, sans torsion du récipient. Le bouchon possède encore avantageusement, au-dessus de l'embase, une collerette définissant des rainures latérales qui sont utilisables pour le guidage et la tenue du bouchon et/ou de l'ensemble du récipient au cours de son processus de fabrication qui sera défini ci-après.

Le bouchon peut être situé en position dissymétrique, à une distance plus faible du sommet d'une soudure latérale que du sommet de l'autre soudure latérale, les deux "creux" de la partie supérieure étant d'importance inégale, de manière à faciliter le versage.

De plus, la position dissymétrique du bouchon permet l'adjonction d'une poignée en forme de patte de préhension, faisant saillie au-dessus de la face supérieure de l'embase dans la région ne comportant pas le bouchon, la patte étant réalisée d'une seule pièce avec l'embase, ce qui facilite encore l'utilisation du récipient.

Le procédé selon l'invention, pour la fabrication du récipient en matière souple précédemment défini, consiste essentiellement :
- à dérouler à plat et tirer un premier film de matière thermosoudable, simple ou complexe ;
- à perforer le premier film suivant son axe longitudinal, à intervalles réguliers ;
- à amener et fixer par soudage sur ce premier film les embases des bouchons, en correspondance avec les perforations ;
- à déformer ce premier film en rabattant ses parties latérales vers le bas, tandis que la partie pourvue des bouchons reste en position haute ;
- à dérouler et tirer un second film de matière thermosoudable, simple ou complexe, en l'amenant entre les parties latérales "tombantes" du premier film ;
- à souder entre eux les deux films, pour former les soudures en ligne brisée ou curvilignes des fonds des récipients ;
- à réaliser les soudures latérales des récipients et leur séparation entre ces soudures ;
- à conformer les parties supérieures de ces récipients de manière à obtenir les "creux" précités.

Avantageusement, on prévoit une opération préliminaire de marquage, sur le premier film, des plis de la partie supérieure des récipients, de manière à faciliter la formation desdits "creux".

La fabrication des récipients est ainsi assurée en continu, à partir de deux films thermosoudables dont l'un correspond à la partie supérieure et aux faces latérales, et dont l'autre correspond aux fonds des récipients, avec fixation des bouchons au cours du processus de fabrication, la soudure des bouchons sur le premier film encore à plat garantissant une fixation facile de ces bouchons. De plus, la mise en place des bouchons à un poste situé vers l'amont de la ligne de fabrication permet de mettre ensuite à profit ces bouchons pour guider le premier film, pour le tirer vers l'aval de manière précise et pour manipuler ensuite les récipients individuels résultant de la découpe effectuée entre les soudures latérales.

Selon un mode de mise en oeuvre préféré du procédé, le premier film est déformé de manière à être amené dans une configuration pliée en "T", les bouchons étant positionnés en position supérieure, et la réalisation des soudures, y compris des soudures fixant les plis de la partie supérieure des récipients, est réalisée dans cette configuration en "T", la séparation des récipients permettant ensuite leur allongement avec formation des "creux" précités.

De préférence, on réalise de façon simultanée les soudures en ligne brisée ou curvilignes des fonds et les soudures fixant les plis de la partie supérieure, puis dans une étape ultérieure les soudures latérales des récipients.

Avantageusement, l'allongement des récipients après leur séparation est obtenu par gonflage de ces récipients au travers de leur bouchon. Cette opération de gonflage confère aux récipients leur configuration définitive, en provoquant leur allongement avec dépliage des plis de la partie supérieure et formation des "creux".

Ce mode opératoire permet de former les "creux" de la partie supérieure des récipients, sans raccourcissement gênant de cette partie supérieure. La réalisation de soudures sur la partie supérieure des récipients, ayant une configuration provisoire en "T" (vu de profil), permet de réaliser simultanément les soudures des fonds, puisqu'il n'y a pas de raccourcissement. La fabrication des récipients concernés est ainsi rendue simple et rapide.

Pour la mise en oeuvre du procédé de fabrication qui vient d'être défini, l'invention propose une installation qui comprend, en combinaison :
- des moyens de dévidage d'une première bobine de film thermosoudable et de tirage à plat du premier film issu de cette bobine ;
- des moyens de poinçonnage assurant la perforation de ce premier film suivant son axe longitudinal ;
- des moyens d'amenée et de soudage des embases des bouchons sur le premier film, en correspondance avec les perforations ;
- un conformateur pour ce premier film, pourvu d'un guide central pour les bouchons, maintenant ces derniers en position haute tandis que les parties latérales du film sont rabattues vers le bas ;
- des moyens de dévidage d'une seconde bobine de film thermosoudable et d'amenée du second film, issu de cette bobine, entre les parties latérales "tombantes" du premier film ;
- des moyens de soudage des deux films entre eux, réalisant les soudures en ligne brisée ou curvilignes des fonds des récipients, ainsi que les soudures latérales ;
- un dispositif de tirage des deux films réunis et de découpe séparant les récipients.

Plus particulièrement, le conformateur comprend un guide plat horizontal soutenant la partie supérieure du premier film pourvue des bouchons, et deux barres de guidage latérales convergentes, de manière à amener progressivement le premier film dans une configuration en "T", un dispositif à mâchoires chauffantes étant prévu en aval de ce conformateur, pour la fixation par soudure des plis de la partie supérieure des récipients.

Dans une forme de réalisation préférée de cette installation, le dispositif à mâchoires chauffantes, pour la fixation par soudure des plis de la partie supérieure des récipients, est associé, en un même poste de soudure, à une double station de soudure des fonds des récipients ; ce poste de soudure est suivi d'un poste réalisant les soudures latérales des mêmes récipients. Les postes suivants assurent le tirage de la bande formée par les deux films réunis, puis la séparation des récipients par découpe suivant leurs soudures latérales.

Avantageusement, l'installation selon l'invention comprend encore, au-delà du poste de découpe assurant la séparation des récipients, un dispositif de préhension, d'entraînement et de gonflage des récipients séparés, où ces récipients sont pris et entraînés par leurs bouchons, et gonflés au travers de leurs bouchons pour recevoir leur configuration définitive.

L'installation peut encore comporter, en aval du dispositif précédemment détaillé, des moyens de reprise individuelle des récipients, de remplissage de ces récipients et de vissage des bouchons ; ces derniers moyens peuvent être réalisés sous la forme d'une tourelle, et permettent de disposer d'une chaîne de fabrication complète, fournissant à sa sortie des récipients remplis et bouchés, prêts à être expédiés.

De toute façon, l'invention sera mieux comprise à l'aide de la description qui suit, en référence au dessin schématique annexé représentant, à titre d'exemples non limitatifs, des formes d'exécution de ce récipient en matière souple, et illustrant le procédé et l'installation de fabrication d'un tel récipient :
Figure 1 est une vue d'ensemble, en perspective, d'un récipient en matière souple conforme à la présente invention ;
Figure 2 est une vue en coupe verticale de ce récipient, passant par sa zone la plus large, selon II-II de figure 1 ;
Figure 3 est une vue en coupe verticale du même récipient, passant par l'une de ses zones les plus étroites, selon III-III de figure 1 ;
Figure 4 en est une autre vue en coupe verticale, passant par une zone de largeur intermédiaire, suivant IV-IV de figure 1 ;
Figure 5 est une vue de face d'une variante de ce récipient ;
Figure 6 est une vue d'ensemble, en perspective, d'un autre récipient en matière souple conforme à la présente invention ;
Figure 7 est une vue en coupe verticale du bouchon de ce récipient, avec son embase ;
Figure 8 est une vue en plan par dessus du bouchon de figure 7 avec son embase ;
Figures 9 et 10 sont des vues partielles, illustrant des variantes de ce récipient ;
Figure 11 est une vue d'ensemble, en plan par dessus, d'une installation pour la fabrication d'un récipient selon l'invention, l'installation étant représentée en deux tronçons séparés ;
Figure 12 est une vue d'ensemble, de côté, de l'installation de figure 11, également représentée ici en deux tronçons séparés ;
Figures 13, 14 et 15 sont des vues en coupe transversale, dans plusieurs plans successifs, du conformateur amenant le premier film dans une configuration en "T" ;
Figure 16 est une vue en plan illustrant les soudures réalisées dans les parties supérieures des récipients ;
Figure 17 est une vue en coupe horizontale, représentant certains détails du poste réalisant les soudures verticales ;
Figures 18 et 19 sont des vues, respectivement de face et de côté, d'un récipient fini, avant gonflage ;
Figures 20 et 21 sont des vues, respectivement de face et de côté, du même récipient fini après gonflage.

Le récipient objet de l'invention, dont une première forme de réalisation est représentée aux figures 1 à 4, est désigné par la référence 1 et présente une allure générale cylindrique ou tronconique, et il est essentiellement constitué par deux faces latérales 2 opposées, par un fond 3 et par une partie supérieure 4 sur laquelle est mis en place un bouchon 5. Le récipient 1 est principalement réalisé en feuille ou film de matière synthétique souple thermosoudable, le bouchon 5 étant naturellement constitué d'une matière plus rigide.

Plus particulièrement, les deux faces latérales 2 et la partie supérieure 4 du récipient résultent d'une même feuille de matière souple, pliée en "U" ou en "W" comme précisé plus bas, qui a au préalable reçu le bouchon 5 possédant une embase 6 carrée ou rectangulaire. Le fond 3 résulte d'une autre feuille souple, rapportée.

Les deux faces latérales 2 sont réunies l'une à l'autre par des soudures latérales sensiblement verticales 7 et 8, qui s'étendent sur toute la hauteur du récipient. Entre les deux soudures 7 et 8, dans la zone centrale 9 où est fixé le bouchon 5, la partie supérieure 4 est sensiblement plane et la feuille de matière souple forme ici un "U" renversé, comme le montre la vue en coupe de la figure 2. Cette zone centrale 9 correspond à la partie la plus large du récipient 1.

De part et d'autre de la zone centrale 9 pourvue du bouchon 5, le récipient se rétrécit progressivement jusqu'à une épaisseur pratiquement nulle correspondant aux soudures verticales 7 et 8, la partie supérieure 4 formant en coupe un "W" renversé comme l'illustrent les figures 3 et 4. On distingue ainsi, de part et d'autre de la zone centrale 9, deux zones sensiblement triangulaires 10 et 11 qui s'étendent en s'abaissant entre les deux faces latérales 2, et qui se raccordent par un sommet respectivement 12,13 à des points des soudures verticales 7 et 8, situés à une certaine distance d au-dessous du sommet du récipient. Les zones triangulaires 10 et 11 sont ainsi fixées par les soudures 7 et 8.

Comme le montre la figure 1, ces deux zones triangulaires 10 et 11, qui définissent des "creux" respectifs en forme de tétraèdres de part et d'autre de la zone centrale 9, sont avantageusement de longueurs inégales, cette dissymétrie rapprochant le bouchon 5 de l'une des soudures verticales 7 ou 8 et facilitant ainsi le versage du contenu du récipient.

La partie inférieure du récipient présente elle aussi en coupe la forme d'un "W", des soudures 14 curvilignes ou en ligne brisée assurant la liaison étanche du fond rapporté 3 avec les deux faces latérales 2, ls points de départ des soudures 14 se situant sur les soudures verticales 7 et 8 à un certain niveau au-dessus de la base du récipient. Le principe d'un tel fond 3, formant un soufflet, est bien connu par exemple par le brevet français N° 1349272, et il ne sera pas décrit plus en détail.

Dans l'ensemble, on obtient ainsi un récipient 1 en matière souple de capacité importante, qui tient correctement debout même lorsqu'il est partiellement vidé, et qui peut être rebouché après usage. Grâce à la forme carrée ou rectangulaire de son embase 6, le bouchon 5 placé sur la partie supérieure 4 peut être facilement dévissé et revissé. La souplesse du récipient 1 fait que le jet de liquide est parfait car il n'y a pas de rentrée d'air, contrairement à un récipient rigide tel qu'une bouteille.

Comme l'illustre la figure 5, qui représente une variante de ce récipient 1, l'une des soudures verticales 8 peut comporter une partie supérieure élargie 15, par exemple de forme trapézoïdale, éventuellement percée d'une ouverture 16, qui forme une poignée facilitant la préhension du récipient pour l'ouverture/fermeture du bouchon 5 et pour le versage du liquide.

Ce récipient peut aussi être mis à plat sous un encombrement négligeable, lorsqu'il est vide, soit pour sa livraison vers un lieu où s'effectuera ultérieurement son remplissage, soit après son utilisation.

Le récipient souple 1, décrit ci-dessus, est réalisable à partir de complexes du genre polyester-polyéthylène, ou polyester - aluminium - polyéthylène, ou polypropylène - polyéthylène, ou encore des complexes incluant du polyamide, comportant au moins une face en matériau thermofusible. On peut aussi utiliser des feuilles ou films en polyéthylène pur ou autre matière unique thermosoudable. Dans le cas de complexes dont une face est difficilement soudable, il convient de prévoir des découpes, telles que celles indiquées en 17 et 18 sur la figure 1, pour former des soudures verticales 7 et 8 réunissant efficacement les deux faces latérales 2 sur toute leur hauteur malgré l'insertion locale, entre ces faces 2, du fond 3 et des zones 10 et 11 de la partie supérieure 4.

L'embase 6 du bouchon 5 est fixée également par soudure sur la zone centrale 9 de la partie supérieure 4. On notera que ce bouchon 5 comporte encore, au-dessus de l'embase 6, une collerette 19 permettant de définir des rainures latérales utiles dans le processus de fabrication du récipient.

Les figures 6 à 8 représentent une autre forme de réalisation, dans laquelle les éléments correspondant à ceux précédemment décrits sont désignés par les mêmes repères. Le bouchon 5 est ici situé en position dissymétrique par rapport à l'embase 6, donc à une distance plus faible du sommet de la soudure latérale 7 que du sommet de l'autre soudure latérale 8, ce qui facilite le versage. En outre, l'utilisation du récipient est facilitée par la présence d'une poignée 15 en forme de patte de préhension de faible épaisseur, faisant saillie au-dessus de la face supérieure de l'embase 6 dans la région ne comportant pas le bouchon 5, la patte 15 étant réalisée d'une seule pièce avec l'embase 6.

Le bouchon 5 comporte toujours, à faible hauteur au-dessus de l'embase 6, une collerette 19 qui définit une rainure annulaire facilitant le guidage et la tenue de ce bouchon 5 et/ou de l'ensemble du récipient 1. Deux nervures 19A et 19B diamétralement opposées, ici prévues entre la collerette 19 et l'embase 6, permettent de bloquer en rotation le bouchon 5 et l'ensemble du récipient 1, lors du serrage entre deux mâchoires opposées appartenant à un dispositif de préhension automatique.

Alors que les figures 6 à 8 montrent à titre d'exemple une poignée de préhension 15 ayant l'allure d'un "T", la figure 9 illustre une variante dans laquelle la poignée 15, toujours solidaire de l'embase 6, possède la configuration d'une anse fermée, ce qui se révèle plus avantageux, dans le cas d'un récipient 1 plus volumineux, donc plus lourd à l'état plein.

La figure 10 illustre une autre variante, dans laquelle le bouchon à vis est remplacé par un embout tubulaire 5A initialement obturé par un opercule soudé 5B, ce qui conduit à une réalisation plus simple et plus économique dans le cas d'un récipient ne nécessitant pas d'être rebouché.

Pour le reste, et notamment la structure du corps du récipient, ces diverses variantes ne comportent pas de modification par rapport à la réalisation décrite en détail avec référence aux figures 1 à 4.

L'installation de fabrication du récipient 1 précédemment décrit est représentée, dans son ensemble, sur les figures 11 et 12. Elle comprend un support pour une bobine 20 de film imprimé, d'axe horizontal 21, avec un dispositif d'entraînement à galet tangentiel 22. Un ensemble de rouleaux 23 assure, en aval de la bobine 20, une tension constante du film 24, nécessaire à son tirage alternatif. Un ensemble de cellules photoélectriques 25 et 26 permet de commander le déroulement de la bobine 20, à deux vitesses dont l'une est un peu plus forte que la vitesse moyenne désirée, et dont l'autre est un peu plus faible que cette vitesse moyenne.

En aval du dispositif de dévidage du film 24 est prévu un poste de travail automatique, comprenant successivement dans le sens de l'avance du film indiqué par une flèche 27 :
- un dispositif 28 de marquage des plis de la partie supérieure du futur récipient 1, en vue de la formation correcte des zones triangulaires 10 et 11 et des "creux" correspondants ;
- un groupe de poinçonnage 29 servant à réaliser, dans l'axe du film 24, des trous circulaires 30 destinés à recevoir les bouchons 5, ainsi que d'autres découpes, prévues pour faciliter la soudure et/ou pour le passage de la patte de préhension 15 ;
- un ensemble 31 d'amenée des embases 6 des bouchons 5, de pose et de soudage de ces embases 6 sous le film 24 en correspondance avec les trous 30, les embases 6 étant amenées latéralement par une glissière 32, depuis un bol vibrant non représenté.

Ensuite est prévu un dispositif 33 de tirage du film 24, décrivant un mouvement alternatif sous l'action de moyens de commande. Le dispositif de tirage 33 fonctionne avec un effet de correction de la position d'avance, grâce à une cellule photoélectrique, ce qui permet d'effectuer toutes les opérations précédentes à des emplacements très exacts en fonction de l'impression du film 24. En particulier, l'embase 6 est toujours soudée sur le film 24 à l'emplacement précis requis. Des mâchoires 34 de blocage du film 24 sont prévues dans la partie aval du dispositif 33.

A la sortie du dispositif de tirage 33, au-delà des mâchoires 34, il est prévu un rouleau 35 d'axe horizontal, en rotation permanente, qui évite au film 24 de faire une "vague" lorsque les vitesses de tirage sont rapides. En aval du rouleau 35, le film 24 forme un brin mou 36. Jusqu'ici, ce film 24 conserve une configuration plane, sans plis.

Au-delà du brin mou 36, le film 24 passe sur un conformateur d'allure générale triangulaire, se rétrécissant vers l'aval. Dans cette zone, le film 24 passe ainsi d'une configuration plane à une configuration pliée d'abord en "U" renversé puis resserrée en "T", les bouchons 5 étant positionnés en partie supérieure, et les parties latérales du film 24, correspondant aux faces latérales 2 des récipients, "tombant" vers le bas.

Plus particulièrement, comme l'illustrent les figures 13, 14 et 15, le film 24 d'abord plié en "U" renversé passe progressivement à une conformation en "T", ses deux parties latérales "tombantes" étant rapprochées l'une de l'autre jusqu'à venir pratiquement l'une en contact avec l'autre. A cet effet, la partie supérieure du film 24 est soutenue par un guide plat horizontal 37, tandis que, de part et d'autre des parties latérales du film 24, sont prévues deux barres de guidage latérales convergentes 38.

Sous ce conformateur est disposé un dérouleur 39 pour une autre bobine 40 de film, d'axe horizontal, qui fournit un autre film 41 destiné à la constitution des fonds 3 des récipients : Des rouleaux de guidage 42 amènent le film 41, issu de la bobine 40, vers un guide horizontal situé sous la partie supérieure du film 24. Entre la bobine 40 et ce guide est prévu un dispositif de poinçonnage 43 qui prépare le film 41 pour la soudure.

Ce dernier film 41 est ainsi amené, plié en "V", entre les parties latérales resserrées du premier film 24, plié en "T". L'ensemble des deux films 24 et 41 parvient alors à un premier poste de soudure 44, où sont réalisées simultanément :
- d'une part, en deux stations situées en 45, la soudure des fonds 3 (soudures curvilignes ou en ligne brisée 14), réunissant entre eux les deux films 24 et 41, ces deux stations de soudage étant suivies d'un poste de refroidissement 46, et étant associées à un écran 47 évitant le collage ;
- d'autre part, la soudure des plis supérieurs, comme illustré par la figure 16, cette soudure étant réalisée dans la partie supérieure du "T", au moyen d'un dispositif à mâchoires chauffantes 48 suivi d'un poste de refroidissement 49.

Le poste suivant 50 réalise des soudures verticales, devenant les soudures latérales 7 et 8 des récipients 1, au moyen de deux paires de mâchoires chauffantes 51 et 52, suivies d'une paire de blocs de refroidissement 53, des détails de ce poste 50 étant montrés sur la figure 17. Des blocs élastiques chauffants 54 et 55 sont insérés dans l'une des mâchoires 51 et 52 de chaque paire, en regard de l'autre mâchoire, pour compenser les différences d'épaisseurs résultant du nombre variable (deux ou quatre) des parties de films à souder entre elles.

Le poste suivant 56 assure le tirage en avant de la bande, formée par les deux films 24 et 41 soudés l'un à l'autre, ce poste 56 comportant une paire de barrettes verticales 57, ainsi qu'un organe d'appui supérieur 58.

Au-delà il est prévu un poste de coupe 59, assurant la séparation des récipients 1 suivant les soudures verticales 7 et 8, associé à un dispositif 60 de préhension, d'entraînement et de gonflage des récipients 1 séparés, où ces récipients sont pris et gonflés d'air ou d'un autre gaz par leurs bouchons 5.

Il est à noter que le gonflage des récipients 1 par leur bouchon 5 s'accompagne de leur allongement dans le sens de la longueur, la partie supérieure pliée du "T" se déployant alors, comme l'illustrent les figures 18 à 21 :
- les figures 18 et 19 montrent, vu de face et de côté, le récipient 1 encore à plat, en "T", sa longueur étant alors réduite ;
- les figures 20 et 21 montrent le même emballage 1 à l'état définitif, gonflé et étiré verticalement.

Il est à noter que les récipients 1, prélevés et gonflés par le dispositif 60, subissent encore une opération finale de soudage des pattes situées à leurs angles supérieurs, cette opération étant assurée par un dernier poste de soudage 61 suivi d'un poste de refroidissement 62.

Les récipients 1, vides mais gonflés, sont finalement repris sur une tourelle 63, entraînée en rotation de façon discontinue autour d'un axe vertical 64, qui présente ces récipients 1 à des postes assurant successivement leur remplissage avec dosage précis, la pose en 65 des capsules de fermeture vissées, et l'évacuation des récipients 1 remplis sur un convoyeur de sortie 66.

Sur la tourelle 63, les récipients 1 sont maintenus par la collerette 19 de leur bouchon, avec positionnement angulaire précis grâce aux nervures 19A et 19B comme décrit plus haut.

Comme il va de soi, l'invention ne se limite pas aux seules formes d'exécution de ce récipient en matière souple qui ont été décrites ci-dessus, à titre d'exemples ; elle en embrasse, au contraire, toutes les variantes de réalisation ou d'application respectant le même principe, et ceci vaut aussi, naturellement, pour le procédé de fabrication et pour l'installation destinée à la mise en oeuvre de ce procédé. C'est ainsi, notamment, que le récipient peut présenter des faces latérales soit de profil courbe, soit décomposées en facettes, et que ce récipient peut présenter une allure plutôt cylindrique ou bien tronconique selon son dimensionnement. Enfin, l'invention englobe aussi, en tant que tel, un élément pour la réalisation de ce récipient en matière souple, cet élément relativement rigide comprenant un bouchon 5 avec son embase 6 de forme carrée ou rectangulaire, ainsi qu'une patte ou poignée de préhension 15 réalisée d'une seule pièce avec l'embase 6 et faisant saillie au-dessus de cette dernière, comme illustré aux figures 7 et 8, la forme de la patte ou poignée de préhension pouvant toutefois donner lieu à de nombreuses variantes.

## Revendications

1. Récipient en matière souple, réalisable notamment à partir de feuilles ou films en matière synthétique, simples ou complexes, le récipient (1) présentant deux faces latérales (2) et un fond (3) reliant les deux faces (2), le fond (3) étant replié pour réaliser avec les deux faces (2) une configuration en "W", avec deux soudures latérales (7,8) s'étendant sur toute la hauteur des deux faces (2), y compris la région du fond (3) du récipient (1), pour assembler ces faces (2) entre elles, tandis que des soudures en ligne brisée ou curvilignes (14), dont les points de départ sont situés sur les soudures latérales (7,8) à proximité du repli médian du "W", assemblent chaque face (2) avec la zone du fond (3) située en vis-à-vis, le récipient présentant une allure générale sensiblement cylindrique ou tronconique, et possédant une partie supérieure (4) sur laquelle est fixé un bouchon (5,6), caractérisé en ce que la partie supérieure (4) du récipient (1) est réalisée dans la même matière que ses faces latérales (2), cette partie supérieure (4) comportant une zone centrale (9) située au sommet du récipient (1), zone sur laquelle est fixé le bouchon (5,6) et, de part et d'autre de la zone centrale (9), deux zones sensiblement triangulaires (10,11) qui s'enfoncent entre les deux faces latérales (2), de manière à définir des "creux", et qui se raccordent par un sommet (12,13) à des points des soudures latérales (7,8) situés à distance (d) au-dessous du sommet du récipient (1), tandis que le bouchon (5) possède une embase (6) de forme carrée ou rectangulaire, située dans la zone centrale (9) de la partie supérieure (4) du récipient (1) et occupant sensiblement toute l'étendue de cette zone centrale (9).

2. Récipient en matière souple selon la revendication 1, caractérisé en ce que le bouchon (5) possède, au-dessus de l'embase (6), une collerette (19) définissant des rainures latérales.

3. Récipient en matière souple selon la revendication 2, caractérisé en ce que le bouchon (5) comporte encore des nervures (19A,19B), diamétralement opposées, entre la collerette (19) et l'embase (6).

4. Récipient en matière souple selon l'une quelconque des revendications 1 à 3, caractérisé en ce que le bouchon (5) est situé en position dissymétrique, à une distance plus faible du sommet d'une soudure latérale (7) que du sommet de l'autre soudure latérale (8), les deux "creux" de la partie supérieure (4) étant d'importance inégale.

5. Récipient en matière souple selon la revendication 1, caractérisé en ce que le bouchon (5) est situé en position dissymétrique par rapport à l'embase (6), et en ce qu'une patte ou poignée de préhension (15) fait saillie au-dessus de l'embase (6) dans la région ne comportant pas le bouchon (5).

6. Elément pour la réalisation du récipient en matière souple selon la revendication 5, cet élément relativement rigide comprenant un bouchon (5) avec son embase (6) de forme carrée et rectangulaire, ainsi qu'une patte ou poignée de préhension (15) réalisée d'une seule pièce avec l'embase (6) et faisant saillie au-dessus de cette dernière.

7. Procédé de fabrication d'un récipient en matière souple selon l'une quelconque des revendications 1 à 5, caractérisé en ce qu'il consiste essentiellement :
- à dérouler à plat et tirer un premier film (24) de matière thermosoudable, simple ou complexe ;
- à perforer (en 30) le premier film (24) suivant son axe longitudinal, à intervalles réguliers ;
- à amener et fixer par soudage sur ce premier film (24) les embases (6) des bouchons (5), en correspondance avec les perforations (30) ;
- à déformer ce premier film (24) en rabattant ses parties latérales vers le bas, tandis que la partie pourvue des bouchons (5) reste en position haute ;
- à dérouler et tirer un second film (41) de matière thermosoudable, simple ou complexe, en l'amenant entre les parties latérales "tombantes" du premier film (24) ;
- à souder entre eux les deux films (24,41), pour former les soudures en ligne brisée ou curvilignes (14) des fonds (3) des récipients (1) ;
- à réaliser les soudures latérales (7,8) des récipients (1) et leur séparation entre ces soudures ;
- à conformer les parties supérieures (4) de ces récipients (1) de manière à obtenir les "creux" précités.

8. Procédé de fabrication selon la revendication 7, caractérisé en ce qu'est prévue encore une opération préliminaire de marquage, sur le premier film (24), des plis de la partie supérieure (4) des récipients (1), de manière à faciliter la formation desdits "creux".

9. Procédé de fabrication selon la revendication 7 ou 8, caractérisé en ce que le premier film (24) est déformé de manière à être amené dans une configuration pliée en "T", les bouchons (5,6) étant positionnés en position supérieure, et en ce que la réalisation des soudures, y compris des soudures fixant les plis de la partie supérieure (4) des récipients (1), est réalisée dans cette configuration en "T", la séparation (en 59) des récipients (1) permettant ensuite leur allongement avec formation des "creux" précités.

10. Procédé de fabrication selon la revendication 9, caractérisé en ce que l'on réalise de façon simultanée les soudures en ligne brisée ou curvilignes (14) des fonds (3) et les soudures fixant les plis de la partie supérieure (4), puis les soudures latérales (7,8) des récipients (1).

11. Procédé de fabrication selon la revendication 9 ou 10, caractérisé en ce que l'allongement des récipients (1), après leur séparation (en 59), est obtenu par gonflage de ces récipients au travers de leur bouchon (5).

12. Procédé de fabrication selon l'une quelconque des revendications 7 à 11, caractérisé en ce que les bouchons (5), mis en place sur le premier film (24), sont utilisés pour guider ce film (24), pour le tirer vers l'aval et pour manipuler les récipients (1).

13. Installation pour la mise en oeuvre du procédé de fabrication de récipients en matière souple selon l'une quelconque des revendications 7 à 12, caractérisée en ce qu'elle comprend, en combinaison :
- des moyens de dévidage (22,23,25,26,33) d'une première bobine (20) de film thermosoudable et de tirage à plat du premier film (24) issu de cette bobine (20) ;
- des moyens de poinçonnage (29) assurant la perforation (en 30) de ce premier film (24) suivant son axe longitudinal ;
- des moyens (31,32) d'amenée et de soudage des embases (6) des bouchons (5) sur le premier film (24), en correspondance avec les perforations ;
- un conformateur pour ce premier film, maintenant les bouchons (5,6) en position haute tandis que les parties latérales du film (24) sont rabattues vers le bas ;
- des moyens de dévidage (39,42) d'une seconde bobine (40) de film thermosoudable et d'amenée du second film (41), issu de cette bobine (40), entre les parties latérales du premier film (24) ;
- des moyens de soudage (44 à 55) des deux films (24,41) entre eux, réalisant les soudures en ligne brisée ou curvilignes (14) des fonds des récipients, ainsi que les soudures latérales (7,8) ;
- un dispositif de tirage (56) des deux films (24,41) réunis et de découpe (59) séparant les récipients (1).

14. Installation selon la revendication 13, caractérisée en ce qu'elle comprend, encore, en aval des moyens de dévidage du premier film (24), un dispositif (28) de marquage des plis de la partie supérieure (4) des récipients (1).

15. Installation selon la revendication 13 ou 14, caractérisée en ce que le conformateur comprend un guide plat horizontal (37) soutenant la partie supérieure du premier film (24) pourvue des bouchons (5,6), et deux barres de guidage latérales (38) convergentes, de manière à amener progressivement le premier film (24) dans une configuration en "T", un dispositif à mâchoires chauffantes (48) étant prévu en aval de ce conformateur, pour la fixation par soudure des plis de la partie supérieure (4) des récipients (1).

16. Installation selon la revendication 15, caractérisée en ce que le dispositif à mâchoires chauffantes (48), pour la fixation par soudure des plis de la partie supérieure (4) des récipients (1), est associé, en un même poste de soudure (44), à une double station (45) de soudure des fonds (3) des récipients (1), ce poste de soudure (44) étant suivi d'un poste (50) réalisant les soudures latérales (7,8) des mêmes récipients (1).

17. Installation selon la revendication 16, caractérisée en ce que le poste (50) de réalisation des soudures latérales (7,8) comprend deux paires de mâchoires chauffantes (51,52) verticales, suivies d'une paire de blocs de refroidissement (53), des blocs élastiques chauffants (54,55) étant insérés dans l'une des mâchoires (51,52) de chaque paire, en regard de l'autre mâchoire.

18. Installation selon l'une quelconque des revendications 13 à 17, caractérisée en ce qu'elle comprend, au-delà d'un poste de découpe (59) assurant la séparation des récipients (1) suivant les soudures latérales (7,8), un dispositif (60) de préhension, d'entraînement et de gonflage des récipients (1) séparés, où ces récipients sont pris et entraînés par leurs bouchons (5), et gonflés au travers de leurs bouchons (5) pour recevoir leur configuration définitive.

19. Installation selon la revendication 18, caractérisée en ce qu'elle comprend encore, associés au dispositif (60) de préhension, d'entraînement et de gonflage, des moyens de soudage (61,62) des pattes situées aux angles supérieurs des récipients (1).

## Claims

1. A container of flexible material made mainly of sheets or films of plastic that are single-layer or multilayer, this container (1) having two side walls (2) and a base (3) interconnecting the two walls (2), the base (3) being folded to form with the two walls (2) a W-shape with two side weld seams (7,8) extending the entire height of the two walls (2) including the region of the base (3) of the container (1) to connect these two walls (2) to each other, while segmented or arcuate weld seams (14) which start at the side weld seams (7,8) near the central fold of the W-shape connect each wall (2) with the region of the base (3) confronting it, wherein the container (1) has a generally cylindrical or frustoconical shape and has an upper part (4) on which is fixed a spout (5,6), characterized in that the upper part (4) of the container (1) is formed of the same material as the two side walls (2), said upper part (4) having a central region (9) at the top of the container (1) on which is fixed the spout (5,6) and having to each side of the central region (9) two generally triangular gussets (10,11) which go down between the two side walls (2) so as to define hollows and which are attached at a point (12,13) to the side weld seams (7,8) at locations a distance (d) below the top of the container (1), while the spout (5) has a square or rectangular flange (6) at the central region (9) of the upper part (4) of the container (1) and occupies substantially the entire width and length of this central region (9).

2. The container of flexible material according to claim 1, characterized in that the spout (5) has above the flange (6) a collar (19) defining two lateral grooves.

3. The container of flexible material according to claim 2, characterized in that the spout (5) also has diametrically opposed ridges (19A,19B) between the collar (19) and the flange (6).

4. The container of flexible material according to one of claims 1 to 3, characterized in that the spout (5) is located asymmetrically at a shorter distance from the top of one side seam (7) than from the top of the other side seam (8), the two hollows of the upper part (4) being of different size.

5. The container of flexible material according to claim 1, characterized in that the spout (5) is located asymmetrically with respect to the flange (6) and that a tab or lifting handle (15) projects upward from the flange (6) in the region not having the spout (5).

6. A part for making the container of flexible material according to claim 5, this relatively stiff part having a spout (5) with its rectangular or square flange (6) as well as a tab or lifting handle (15) formed unitarily with the flange (6) and projecting upward from the latter.

7. A method of manufacture a container of flexible material according to one of claims 1 to 5, characterized in that it consists mainly of :
unrolling and pulling flat a first film (24) of single-layer or multilayer thermally weldable material ;
perforating (at 30) the first film (24) at regular intervals along its longitudinal axis ;
feeding in and fixing to said first film (24) the flanges (6) of the spouts (5) at the perforations (30) ;
deforming said first film (24) by folding down its sides while the part having the spouts (5) remains at the top ;
unrolling and pulling out a second film (41) of single-layer or multilayer thermally weldable material and feeding it in between the hanging side parts of the first film (24) ;
welding the two films (24,41) together to form segmented or arcuate weld seams (14) of the bases (3) of the containers (1) ;
forming side weld seams (7,8) of the containers and separating them between these weld seams ;
shaping the upper parts (4) of these containers (1) so as to obtain the above-cited hollows.

8. The method of manufacture according to claim 7, characterized in that there is a prior step of marking on the first film (24) the folds of the upper part (4) so as to facilitate the formation of said hollows.

9. The method of manufacture according to claim 7 or 8, characterized in that the first film (24) is shaped so as to be folded into a T-shape, the spouts (5,6) being on top and that the weld seams, including the weld seams securing the folds of the upper part, are carried out in this T-shaped configuration, separation (at 59) of the containers (1) thus permitting them to extend while forming said hollows.

10. The method of manufacture according to claim 9, characterized in that the segmented or arcuate weld seams (14) of the bases (3) and the weld seams fixing the folds of the upper part (4) are formed simultaneously, then the side weld seams (7,8) ot the containers are formed.

11. The method of manufacture according to claim 9 or 10, characterized in that the extension of the containers (1) after their separation (at 59) is effected by inflating these containers via their spouts (5).

12. The method of manufacture according to one of claims 7 to 11, characterized in that the spouts (5) installed on the first film (24) are used to guide this film (24) to move it downstream, and for handling the containers (1).

13. An installation for carrying out the method of manufacture of containers of flexible material according to one of claims 7 to 12, characterized in that it comprises in combination : feed means (22,23,25,26,33) for pulling a first thermally weldable film (24) from a spool (20), flattening it, and displacing it along a longitudinal axis ;
punch means (29) for forming perforations (at 30) in this first film along its longitudinal axis ;
guide and welding means (31,32) for welding the flanges (6) of the spouts (5) on the first film (24) at the respective perforations ;
a shaper for said first film that holds the spouts (5,6) upward while the side parts of the film (24) are folded down ;
feed means (39,42) for feeding a second thermally weldable film (41) from a spool (40) to between the side parts of the first film (24) ;
welding means (44 to 55) for securing the two films (24,41) together at segmented or arcuate weld lines (14) of the bases of the containers as well as at side weld seams (7,8) ;
means (56) for pulling to two united films (24,41) and cutting means (59) for separating the containers (1).

14. The installation according to claim 13, characterized in that it further has downstream of the feed means for the first film (24) a device (28) for marking the folds of the upper part (4) of the containers (1).

15. The installation according to claim 13 or 14, characterized in that the shaper comprises a flat horizontal guide (37) holding the upper part of the first film (24) fitted with spouts (5,6) and two side guide bars (38) that converge so as to progressively impart to the first film (24) a T-shape, a device with heated jaws (48) being provided downstream of this shaper for welding together the folds of the upper part (4) of the containers (1).

16. The installation according to claim 15, characterized in that the device with the heated jaws (48) for welding together the folds of the upper part (4) of the containers (1) is associated at the same welding station (44) with a double welding station (45) for the bases (3) of the containers (1), this welding station (44) being followed by a station (50) where the side seams (7,8) of the same containers (1) are formed.

17. The installation according to claim 16, characterized in that the station (50) for forming the side weld seams (7,8) has two pairs of vertically heated jaws (51,52) followed by a pair of cooling blocks (53), heated elastic blocks (54,55) being set into one of the jaws (51,52) of each pair in front of the other jaw.

18. The installation according to one of claims 13 to 17, characterized in that it has, past the cutting station (59) for separating the containers (1) at the side weld seams (7,8), a device (60) for holding, transporting, and inflating the separated containers (1) where the containers are taken and handled by their spouts (5) and then inflated via their spouts (5) to get their definitive shape.

19. The installation according to claim 18, characterized in that it further comprises, connected to the device (60) for tensioning, transporting, and inflating means (61,62) for welding tabs at the upper corners of the containers (1).

## Patentansprüche

1. Behälter aus biegsamem Material, der insbesondere aus Folien oder Filmen aus einheitlichem oder zusammengesetztem Kunststoffmaterial hergestellt werden kann, wobei der Behälter (1) zwei Seitenflächen (2) und einen Boden (3) hat, der die beiden Seitenflächen (2) verbindet, wobei der Boden (3) gefaltet ist derart, daß er mit den beiden Seitenflächen ein W ausbildet, fernerhin mit zwei seitlichen Schweißlinien (7,8), die sich über die gesamte Höhe der beiden Seitenflächen (2) erstrecken, und zwar auch über das Gebiet des Bodens (3) des Behälters (1), um die Seitenflächen (2) zwischen sich aufzunehmen, während unterbrochene oder gebogene Schweißlinien (14), deren Ausgangspunkte sich auf den seitlichen Schweißlinien (7, 8) in der Nähe der mittleren Faltung des W befinden, jede Seitenfläche (2) mit dem Bereich des Bodens (3) verbinden, der sich gegenüber befindet, wobei der Behälter im wesentlichen zylindrisch oder kegelstumpfförmig ausgebildet ist und einen oberen Teil (4) hat, an dem ein Verschluß (5,6) befestigt ist,
**dadurch gekennzeichnet,**
daß der obere Teil (4) des Behälters (1) aus demselben Material besteht wie die Seitenflächen (2), daß der obere Teil (4) einen mittleren Bereich (9) aufweist, der sich an der Oberseite des Behälters (1) befindet, auf welchem Bereich der Verschluß (5,6) befestigt ist, wobei beidseits des mittleren Bereichs (9) zwei im wesentlichen dreieckige Zonen (10,11) vorgesehen sind, die zwischen den beiden Seitenflächen (2) eingedrückt sind derart, daß Hohlräume ausgebildet werden, und die über eine Spitze (12,13) an Punkte (7,8) der seitlichen Schweißnähte angeschlossen sind, die sich in einem Abstand (d) unter der Spitze des Behälters (1) befinden, während der Verschluß (5) eine rechteckige oder quadratische Basis (6) aufweist, die sich im mittleren Bereich (9) des oberen Teils (4) des Behälters (1) befindet, und die sich im wesentlichen über dem gesamten mittleren Bereich (9) erstreckt.

2. Behälter nach Anspruch 1,
**dadurch gekennzeichnet,**
daß der Verschluß (5) über der Basis (6) einen Kragen (19) aufweist, der seitliche Rillen ausbildet.

3. Behälter nach Anspruch 2,
**dadurch gekennzeichnet,**
daß der Verschluß (5) Rippen (19A,19B) aufweist, die zwischen dem Kragen und der Basis (6) diametral einander gegenüberliegend vorgesehen sind.

4. Behälter nach einem der Patentansprüche 1 - 3,
**dadurch gekennzeichnet,**
daß der Verschluß (5) assymetrisch angeordnet ist, und zwar in einem kleineren Abstand von der Spitze der einen seitlichen Schweißlinie (7) als von der Spitze der anderen seitlichen Schweißlinie (8), wobei die beiden Hohlräume des oberen Teils (4) ungleich groß sind.

5. Behälter nach Anspruch 1,
**dadurch gekennzeichnet,**
daß der Verschluß in Bezug auf die Basis assymetrisch angeordnet ist, und daß eine Grifflasche (15) über die Basis (6) in einem Gebiet vorspringt, das den Verschluß nicht enthält.

6. Element zum Herstellen des Behälters nach Anspruch 5,
**dadurch gekennzeichnet,**
daß das verhältnismäßig steife Element einen Verschluß (5) mit einer rechteckigen oder quadratischen Basis (6) aufweist, sowie eine Grifflasche (15), die einstückig mit der Basis (6) ausgebildet ist und die über die Basis vorspringt.

7. Verfahren zur Herstellung eines Behälters aus biegsamem Material nach einem der Patentansprüche 1 - 5,
**dadurch gekennzeichnet,**
- daß ein erster Film (24) aus einheitlichem oder zusammengesetztem wärmeschweißbarem Material flach ausgezogen wird,
- daß der erste Film (24) längs seiner Längsachse in regulären Intervallen perforiert wird (bei 30),
- daß auf dem ersten Film (24) Basen (6) der Verschlüsse (5) geführt und befestigt werden, und zwar entsprechend den Perforationen (30),
- daß der erste Film (24) dadurch verformt wird, daß seine Seitenteile nach unten geklappt werden, während der mit dem Verschluß (5) versehene Teil in der oberen Position verbleibt,
- daß ein zweiter Film (41) aus einheitlichem oder zusammengesetztem wärmeschweißbarem Material abgewickelt und gezogen wird, wobei er zwischen die nach unten weisenden Seitenteile des ersten Films (24) geführt wird,
- daß die beiden Filme (24,41) miteinander verschweißt werden, um unterbrochene oder gebogene Schweißlinien (14) der Böden (3) der Behälter (1) auszubilden,
- daß seitliche Schweißlinien (7,8) der Behälter (1) angelegt werden und daß sie zwischen den Schweißlinien getrennt werden, und
- daß die oberen Teile (4) dieser Behälter (1) derart ausgebildet werden, daß die erwähnten Hohlräume erhalten werden.

8. Verfahren nach Anspruch 7,
**dadurch gekennzeichnet,**
daß am ersten Film (24) vorher eine Markierung erfolgt, und zwar der Faltungen des oberen Teils (4) der Behälter (1) derart, daß die Ausbildung der Hohlräume erleichtert wird.

9. Verfahren nach Anspruch 7 oder 8,
**dadurch gekennzeichnet,**
daß der erste Film (24) so verformt wird, daß er eine Faltung in Form eines T ausbildet, wobei die Verschlüsse (5,6) sich im oberen Teil befinden, und daß die Schweißungen einschließlich derjenigen, die die Falten des oberen Teils (4) der Behälter (1) fixieren, in dieser T-förmigen Konfiguration ausgebildet sind, wobei die Trennung (bei Pos. 59) der Behälter (1) anschließend deren Strecken einschließlich der Ausbildung der Hohlräume ermöglicht.

10. Verfahren nach Anspruch 9,
**dadurch gekennzeichnet,**
daß gleichzeitig die gebogenen oder unterbrochenen Schweißlinien (14) der Böden und die Schweißungen ausgebildet werden, die die Faltungen des oberen Teils (4) fixieren, und anschließend die seitlichen Schweißlinien (7,8) der Behälter (1).

11. Verfahren nach Anspruch 9 oder 10,
**dadurch gekennzeichnet,**
daß das Strecken der Behälter (1) nach deren Trennung (bei Pos. 59) durch Aufblasen der Behälter über deren Verschlüsse (5) erfolgt.

12. Verfahren nach einem der Patentansprüche 7 - 11,
**dadurch gekennzeichnet,**
daß die Verschlüsse (5), die sich auf dem ersten Film (24) befinden, verwendet werden, um den Film (24) zu führen, um ihn stromab zu ziehen und um die Behälter (1) zu handhaben.

13. Vorrichtung zur Durchführung des Verfahrens nach einem der Patentansprüche 7 - 12,
**dadurch gekennzeichnet,**
daß folgende Merkmale in Kombination vorgesehen sind:
- Mittel (22,23,25,26,33) zum Abspulen einer ersten Rolle (20) eines wärmeschweißbaren Films und zum Flachziehen des ersten Films (24), der von der Spule (20) abgewickelt wird,
- Mittel zum Stanzen (29), die das Perforieren (bei Pos. 30) des ersten Films (24) längs seiner Längsachse sicherstellen,
- Mittel (31,32) zum Heranführen und zum Schweißen der Basen (6) der Verschlüsse (5) auf dem ersten Film (24), und zwar entsprechend den Perforationen,
- ein Gerät für den ersten Film, das die Verschlüsse (5,6) in der oberen Lage hält, während die seitlichen Teile des Films (24) nach unten geklappt sind,
- Mittel (39,42) zum Abspulen einer zweiten Rolle (40) eines wärmeschweißbaren Films und zum Zuführen des zweiten Films (41), der von dieser Rolle (40) abgespult wird, zwischen die Seitenteile des ersten Films (24),
- Mittel (44-55) zum Verschweißen der beiden Filme (24,41) miteinander, wodurch Schweißlinien in gebogenen oder unterbrochenen Linien (14) der Böden der Behälter ausgebildet werden und auch seitliche Schweißlinien (7,8),
- eine Vorrichtung (56) zum Ziehen der beiden vereinigten Filme (24, 41) und Trennmittel (59), die die Behälter (1) trennen.

14. Vorrichtung nach Anspruch 13,
**dadurch gekennzeichnet,**
daß stromab der Mittel zum Abspulen des ersten Films (24) eine Vorrichtung (28) zum Markieren der Faltungen des oberen Teils (4) der Behälter (1) vorgesehen ist.

15. Vorrichtung nach Anspruch 13 oder 14,
**dadurch gekennzeichnet,**
daß das Gerät eine flache, horizontale Führung (37) aufweist, die den oberen Teil des ersten Films (24), der die Verschlüsse (5,6) aufweist, hält, sowie zwei seitliche, konvergierende Führungsstangen (38) derart, daß der erste Film (24) nach und nach in eine T-förmige Konfiguration gebracht wird, wobei eine Einrichtung mit Heizbacken (48) stromab des Geräts vorgesehen ist, um die Faltungen des oberen Teils (4) der Behälter (1) durch Schweißen zu fixieren.

16. Vorrichtung nach Anspruch 15,
**dadurch gekennzeichnet,**
daß die Einrichtung mit den Heizbacken (48) zum Fixieren der Faltungen des oberen Teils (4) der Behälter (1) durch Schweißen in ein und derselben Schweißstation (44) einer Doppelstation (45) zum Verschweißen der Böden (3) der Behälter (1) zugeordnet ist, wobei die Schweißstation (44) von einer Station (50) gefolgt ist, die die seitlichen Schweißlinien (7,8) derselben Behälter (1) ausbildet.

17. Vorrichtung nach Anspruch 16,
**dadurch gekennzeichnet,**
daß die Station (50) zum Ausbilden der seitlichen Schweißlinien (7,8) zwei vertikale, heizbare Backenpaare (51,52) aufweist, die von einem Paar Abkühlungsblöcken (53) gefolgt sind, wobei elastische Heizblöcke (54,55) in eine der Backen (51,52) jedes Paares eingesetzt sind, und zwar gegenüber der anderen Backe.

18. Vorrichtung nach einem der Patentansprüche 13 - 17,
**dadurch gekennzeichnet,**
daß zusätzlich zu einer Trennstation (59), die das Abtrennen der Behälter (1) entsprechend den seitlichen Schweißlinien (7,8) sicherstellt, eine Einrichtung (60) zum Greifen, zum Mitnehmen und zum Aufblasen der abgetrennten Behälter (1) vorgesehen ist, in der die Behälter an ihren Verschlüssen (5) gegriffen und mitgenommen werden und wo sie durch ihre Verschlüsse (5) aufgeblasen werden, um ihre endgültige Gestalt anzunehmen.

19. Vorrichtung nach Anspruch 18,
**dadurch gekennzeichnet,**
daß, zugeordnet der Einrichtung (60) zum Greifen, zur Mitnahme und zum Aufblasen der Behälter, Schweißmittel (61,62) für Laschen vorgesehen sind, die sich in den oberen Winkeln der Behälter (1) befinden.
